# EUROPÄISCHE PATENTSCHRIFT

(11) **EP 1 300 594 B1**
(45) Veröffentlichungstag und Bekanntmachung des Hinweises auf die Patenterteilung: **21.10.2009**
(21) Anmeldenummer: 02020035.8
(22) Anmeldetag: 06.09.2002
(51) Int. Cl.: F04D 29/60, F04D 29/42, F04D 29/22, F04D 7/04

(54) **Abwasserkreiselpumpe**
Centrifugal slurry pump
Pompe centrifuge pour des eaux usées

(30) Priorität: 10.09.2001 DE 20114891 U
(43) Veröffentlichungstag der Anmeldung: 09.04.2003
(73) Patentinhaber: GRUNDFOS A/S, 8850 Bjerringbro (DK)
(72) Erfinder: Madsen, Steffen, 8950 Orsted (DK)
(74) Vertreter: Vollmann, Heiko

(56) Entgegenhaltungen:
- EP-A- 0 395 604
- DE-A- 3 640 813
- DE-A- 19 543 916
- DE-A- 19 834 815
- US-A- 4 143 993
- US-A- 4 402 648
- US-A- 5 516 261

## Beschreibung

Die Erfindung geht aus von einer Abwasserkreiselpumpe gemäß dem Oberbegriff des Patentanspruchs 1, wie in DE-A-198 34 815 gezeigt.

Abwasserkreiselpumpen kleinerer Baugröße, die in Sammelbrunnen montiert sind und dort einlaufendes Abwasser, das mehr oder weniger große Feststoffanteile enthält, abpumpen, weisen in ihrem Ansaugbereich ein Schneidwerk auf, das aus einer Schneidplatte, die stationär am Pumpengehäuse befestigt ist und mehrere Schneidzähne aufweist, und aus einem rotierenden Schneidkörper, der an der Pumpenwelle befestigt ist und mehrere Gegenschneidzähne, die mit den Schneidzähnen der Schneidplatte zusammenwirken, aufweist, besteht. Weil solche Schneidwerke eine relativ große Abnutzung erfahren, müssen sie oft ausgewechselt werden. Das Auswechseln ist jedoch umständlich und zeitraubend, was auf die ungünstige Montagekonstruktion des Schneidwerkes an dem Pumpengehäuse zurückzuführen ist. So ist es erforderlich, das Pumpengehäuse teilweise oder vollständig zu demontieren, um die Schneidplatte und anschließend den Schneidkörper entfernen zu können. Die gesamte Montage eines neuen Schneidwerkes erfolgt dann mit den gleichen Nachteilen in umgekehrter Reihenfolge. Außerdem besteht bei ungenügend festgeschraubter Schneidplatte die Gefahr, dass die Schrauben aufgrund der hohen Drehmomentbelastung der Schneidplat+e abgeschert werden, so dass sich die Schneidplatte aus ihrer Befestigung löst.

Die Aufgabe der Erfindung besteht in der Verbesserung einer einleitend angeführten Abwasserkreiselpumpe dahingehend, dass das Schneidwerk schnell und einfach ausgewechselt und sicher befestigt werden kann, ohne dass eine Demontage des Pumpengehäuses erforderlich ist, um insbesondere die Schneidplatte auszuwechseln.

Die Lösung der Aufgabe ist in dem Patentanspruch 1 angeführt.

Aufgrund der erfindungsgemäßen Befestigungskonstruktion der Schneidplatte des Schneidwerkes am zentralen Ansaugbereich des Gehäuses der Abwasserkreiselpumpe ist ein einfaches und schnelles Auswechseln des Schneidwerkes ermöglicht. Eine Demontage irgendeines Teiles des Pumpengehäuses ist nicht mehr erforderlich. Es genügt, die Schneidplatte durch Drehung zu lösen und danach durch einfaches Abnehmen von dem Pumpengehäuse zu entfernen. Danach kann der Schneidkörper nach Lösen seiner Befestigungsschraube von der Pumpenwelle ebenfalls schnell abgezogen werden. Das Einsetzen eines neuen Schneidwerkes erfolgt ebenso schnell und einfach in umgekehrter Reihenfolge. Die Schnelligkeit und Einfachheit des Auswechselns des Schneidwerkes ist somit auf das Fehlen einer relativ großen Anzahl von Befestigungsschrauben zurückzuführen, wodurch, als weiterer Vorteil, auch die Herstellungskosten der erfindungsgemäßen Abwasserkreiselpumpe reduziert sind. Weiterhin besteht nicht mehr die Gefahr des selbsttätigen Ablösens der Schneidplatte, da die Drehmomentbelastung der Schneidplatte in deren Einsetzdrehrichtung und damit in deren Einklemmrichtung wirkt.

In vorteilhafter Ausgestaltung der erfindungsgemäß angewendeten Bajonettverbindung ist die Schneidplatte an ihrem äußeren Umfang mit mehreren Ausnehmungen versehen und das Pumpengehäuse weist entsprechend der Anzahl dieser Ausnehmungen mehrere, radial zur Drehachse der Pumpenwelle vorkragende und den Rand der Schneidplatte zwischen diesen Ausnehmungen hintergreifende Haltevorsprünge auf, wobei der Rand zwischen den Haltevorsprüngen und dem Pumpengehäuse einklemmbar ist.

Da das Pumpengehäuse häufig ansaugseitig mit mehreren Abstützfüßen ausgebildet ist, sind diese Abstützfüße in weiterer Fortbildung der Erfindung so ausgestaltet, dass sie die vorgenannten Haltevorsprünge mitbilden.

Eine einfache Ausgestaltung für das Fesklemmen der Schneidplatte besteht darin, dass der Rand der Schneidplatte zwischen den Ausnehmungen mit mehreren Klemmnocken versehen ist, mit deren Hilfe die Schneidplatte zwischen dem Pumpengehäuse und den Haltevorsprüngen eingeklemmt ist.

Weitere Vorteile und Merkmale der Erfindung sind den entsprechenden Unteransprüchen zu entnehmen.

Die Erfindung ist nachstehend anhand eines in den anliegenden Zeichnungen dargestellten Ausführungsbeispieles näher erläutert. Es zeigen:
- Fig. 1: eine perspektivische Ansicht auf das Ausführungsbeispiel, gesehen auf die Unterseite der Abwasserkreiselpumpe,
- Fig. 2: eine perspektivische und auseinander gezogene Darstellung auf das Schneidwerk der Abwasserkreiselpumpe,
- Fig. 3: einen Axialschnitt durch die Abwasserkreiselpumpe nach Fig. 1.

In Fig. 1 ist ein Abwasserpumpenaggregat 1 gezeigt, das sich aus einer Abwasserkreiselpumpe 2 und einem Elektromotor 3 zu deren Antrieb zusammensetzt. Die Abwasserkreiselpumpe umfasst ein Pumpengehäuse 4 mit einem Ansaugbereich 5, einem Auslassstutzen 6 und mehreren Abstützfüßen 7. Mit den Abstützfüßen wird das Aggregat 1 auf einer Bodenfläche, einer Abstellfläche oder dergleichen abgestützt, wobei die Abstützfüße eine ausreichende Höhe aufweisen, um den Eintritt von abzuförderndem Abwasser in den Ansaugbereich 5 der Pumpe 2 zu erlauben.

In dem Ansaugbereich 5 des Pumpengehäuses 4 ist ein Schneidwerk vorgesehen, das aus einer Schneidplatte 8 mit vorzugsweise zwei Schneidzähnen 9 und aus einem Schneidkörper 10 mit vorzugsweise zwei Gegenschneidzähnen 11 besteht. Wie es am besten aus Fig. 3 zu erkennen ist, ist die Schneidplatte 8 stationär auf der Außenseite des Pumpengehäuses 4 befestigt, während der Schneidkörper 10 an dem Stirnende 12 der rotierenden Pumpenwelle 13 fest angeschraubt ist. Der Schneidkörper 10 stützt sich dabei im gezeigten Fall an dem Pumpenlaufrad 14 ab (Fig. 3), das seinerseits drehfest und an einem axialen Anschlag, z.B. ein Bund oder ein Absatz, anliegend an der Pumpenwelle 13 festgelegt ist.

Zur Befestigung der Schneidplatte 8 an dem Pumpengehäuse 4 ist eine Bajonettverbindung vorgesehen, die am besten in den Figuren 2 und 3 zu erkennen ist. Gemäß Fig. 2 weist die Schneidplatte 8 ein zentrales Loch 15 auf, durch welches sich der Schneidkörper 10 in seinem montierten Zustand gemäß den Figuren 1 und 3 hindurch erstreckt, derart, dass ein ausreichend großer Eintrittsquerschnitt für das abzufördernde Abwasser übrigbleibt und die Schneidzähne 9 der Schneidplatte 8 und die Gegenschneidzähne 11 des Schneidkörpers 10 zusammenwirken, um Feststoffanteile in dem Abwasser in üblicher Weise zu zerkleinern.

Die Bajonettverbindung ist durch mehrere Ausnehmungen 16 am äußeren Umfang der Schneidplatte 8 und durch entsprechend der Anzahl dieser Ausnehmungen gleich viele Haltevorsprünge 17 an dem Pumpengehäuse 4 gebildet, wobei die Haltevorsprünge radial zur Drehachse 18 der Pumpenwelle 13 vorkragen. Die Vorsprünge 17 bilden zwischen sich und dem ihnen zugekehrten inneren Randbereich des Pumpengehäuses 4 einen Abstand aus, der etwa der Dicke des äußeren Randes der Schneidplatte 8 zwischen den Ausnehmungen 16 entspricht. So können die entsprechenden Randabschnitte 8a der Schneidplatte 8 zwischen den Ausnehmungen 16 von den Haltevorsprüngen 17 hintergriffen werden, wenn die Schneidplatte nach ihrem axialen Einsetzen verdreht wird.

Die Schneidplatte 8 ist auf ihrer Außenseite, d. h. auf derjenigen Seite, die den Haltevorsprüngen 17 zugekehrt ist, mit mehreren Klemmnocken 19 versehen. Es sind im gezeigten Beispiel entsprechend der Anzahl der Haltevorsprünge drei Klemmnocken 19 vorgesehen, die sich auf den Randabschnitten 8a zwischen den Ausnehmungen 16 der Schneidplatte 8 befinden. Die Klemmnocken 19 sind beispielsweise kommaförmig ausgebildet (Fig. 2); sie können aber auch keilförmig geformt sein. Das Vorsehen der Klemmnocken 19 sichert, dass die Schneidplatte 8 wackelfrei und selbstsichernd an dem Pumpengehäuse 4 eingeklemmt wird. Vorzugsweise ist das Pumpengehäuse 4 mit einem an den Ansaugbereich 5 angrenzenden, ringförmigen Rezess 20 versehen, welcher die Randabscnitte 8a der Schneidplatte 8 aufnimmt.

Um die Schneidplatte 8 in dem Rezess 20 sicher montieren und davon demontieren zu können, ist sie mit Montagelöchern 21 versehen, die in den Randabschnitten 8a vorgesehen sind und in welche ein entsprechendes Werkzeug eingreift, um die Schneidplatte 8 durch Verdrehen montieren und demontieren zu können.

Zur Drehsicherung der Arbeitsstellung der Schneidplatte 8 in dem Rezeß 20 des Pumpengehäuses 4 kann eine Sicherungsschraube 22 vorgesehen sein. Diese Sicherungsschraube ist vorteilhaft in einem der Haltevorsprünge 17 eingeschraubt und drückt die Schneidplatte, d. h. ihren entsprechenden Umfangsrandabschnitt 8a in dem Rezess, gegen das Pumpengehäuse 4. Hierbei kann die Schneidplatte oder das Pumpengehäuse, wenn die Schneidplatte ein Durchgangsloch hat, eine Vertiefung (nicht gezeigt) aufweisen, in welche die Sicherungsschraube eingreift. Da das Pumpengehäuse 4 in der Regel mit Abstützfüßen 7 versehen ist, bietet es sich an, die Abstützfüße so auszubilden, dass sie auch gleichzeitig die Haltevorsprünge 17 bilden, wie es in den Figuren 1 und 3 gezeigt ist.

## Patentansprüche

1. Abwasserkreiselpumpe, bestehend aus einem mit mehreren Abstützfüßen versehenen Pumpengehäuse, einer Pumpenwelle, einem in dem Pumpengehäuse auf der Pumpenwelle drehfest angeordneten Pumpenlaufrad und einem im Saugbereich des Pumpengehäuses vorgesehenen Schneidwerk für Feststoffanteile des Abwassers, wobei das Schneidwerk eine am Pumpengehäuse stationär befestigte Schneidplatte und einen rotierenden, an der Pumpenwelle befestigten, mit der Schneidplatte zusammenwirkenden Schneidkörper aufweist, **dadurch gekennzeichnet, dass** die Schneidplatte (8) auf der Außenseite des Pumpengehäuses (4) mittels einer Bajonettverbindung (16, 17) befestigt ist.

2. Abwasserkreiselpumpe nach Anspruch 1, **dadurch gekennzeichnet, dass** die Schneidplatte (8) an ihrem äußeren Umfang mit mehreren Ausnehmungen (16) versehen ist, dass das Pumpengehäuse (4) entsprechend der Anzahl dieser Ausnehmungen mehrere, radial zur Drehachse (18) der Pumpenwelle (13) vorkragende, die so gebildeten Randabschnitte (8a) der Schneidplatte (8) zwischen deren Ausnehmungen (16) hintergreifende Haltevorsprünge (17) aufweist und dass die Randabschnitte zwischen dem Pumpengehäuse und den Haltevorsprüngen einklemmbar sind.

3. Abwasserkreiselpumpe nach Anspruch 2, **dadurch gekennzeichnet, dass** die Randabschnitte (8a) der Schneidplatte (8) je mit einer Klemmnocke (19) versehen sind und die Klemmnocken die Schneidplatte (8) zwischen dem Pumpengehäuse (4) und den Haltevorsprüngen (17) einklemmen.

4. Abwasserkreiselpumpe nach Anspruch 3, **dadurch gekennzeichnet, dass** die Klemmnocken (19) auf den Randabschnitten (8a) der Schneidplatte (8) komma- oder keilförmig ausgebildet sind.

5. Abwasserkreiselpumpe nach einem der Ansprüche 1 bis 4, **dadurch gekennzeichnet, dass** die Schneidplatte (8) mittels einer Sicherungsschraube (22) drehgesichert ist.

6. Abwasserkreiselpumpe nach Anspruch 5, **dadurch gekennzeichnet, dass** die Sicherungsschraube (22) in einem der Haltevorsprünge (17) angeordnet ist.

7. Abwasserkreiselpumpe nach Anspruch 5 oder 6, **dadurch gekennzeichnet, dass** die Sicherungsschraube (22) in eine Vertiefung der Schneidplatte (8) oder unter Durchdringung der Schneidplatte in eine Vertiefung des Pumpengehäuses (4) eingreift.

8. Abwasserkreiselpumpe nach einem der Ansprüche 1 bis 7, **dadurch gekennzeichnet, dass** die Haltevorsprünge (17) an den am Pumpengehäuse (4) vorgesehenen Abstützfüßen (7) ausgebildet sind.

9. Abwasserkreiselpumpe nach einem der Ansprüche 1 bis 8, **dadurch gekennzeichnet, dass** jeder Randabschnitt (8 a) der Schneidplatte (8) mit einem Montageloch (21) versehen ist.

## Claims

1. A waste water centrifugal pump, consisting of a pump housing provided with several support feet, of a pump shaft, of a pump impeller arranged in the pump housing and on the pump shaft in a rotationally fixed manner and of a cutting device provided in the suction region of the pump housing, for solid matter parts of the waste water, wherein the cutting device comprises a cutting plate which is fastened on the pump housing in a stationary manner, and a rotating cutting body which is fastened on the pump shaft and cooperates with the cutting plate, **characterised in that** the cutting plate (8) is fastened on the outer side of the pump housing (4) by way of a bayonet connection (16, 17).

2. A waste water centrifugal pump according to claim 1, **characterised in that** the cutting plate (8) on its outer periphery is provided with several recesses (16), that the pump housing (4) comprises several retaining projections (17) corresponding in number to these recesses, which project radially to the rotation axis (18) of the pump shaft (13) and which engage behind the thus formed edge sections (8a) of the cutting plate (8) between its recesses (16) and that the edge sections may be clamped between the pump housing and the retaining projections.

3. A waste water centrifugal pump according to claim 2, **characterised in that** the edge sections (8a) of the cutting plate (8) in each case are provided with a clamping cam (19), and the clamping cams clamp the cutting plate (8) between the pump housing (4) and the retaining projections (17).

4. A waste water centrifugal pump according to claim 3, **characterised in that** the clamping cams (19) are designed on the edge sections (8a) of the cutting plate (8) in a comma-like or wedge-like manner.

5. A waste water centrifugal pump according to one of the claims 1 to 4, **characterised in that** the cutting plate (8) is rotationally secured by way of a securing screw (22).

6. A waste water centrifugal pump according to claim 5, **characterised in that** the securing screw (22) is arranged in one of the retaining projections (17).

7. A waste water centrifugal pump according to claim 5 or 6, **characterised in that** the securing screw (22) engages into a recess of the cutting plate (8) or, whilst penetrating the cutting plate, engages into a recess of the pump housing (4).

8. A waste water centrifugal pump according to one of the claims 1 to 7, **characterised in that** the retaining projections (17) are designed on the support feet (7) provided on the pump housing (4).

9. A waste water centrifugal pump according to one of the claims 1 to 8, **characterised in that** each edge section (8a) of the cutting plate (8) is provided with an assembly hole (21).

## Revendications

1. Pompe centrifuge à eaux usées constituée d'un corps de pompe muni de plusieurs pieds-supports, d'un arbre de pompe, d'une roue mobile de pompe montée solidaire en rotation sur l'arbre de pompe dans le carter de pompe, et d'un broyeur, prévu dans la zone d'aspiration du corps de pompe, pour des fractions solides des eaux usées, dans laquelle le broyeur présente une plaque de coupe montée fixe au niveau du corps de pompe et un corps de coupe rotatif, fixé à l'arbre de pompe et coopérant avec la plaque de coupe, **caractérisée en ce que** la plaque de coupe (8) est fixée sur le côté externe du corps de pompe (4) au moyen d'une liaison à baïonnette (16, 17).

2. Pompe centrifuge à eaux usées selon la revendication 1, **caractérisée en ce que** la plaque de coupe (8) est munie sur sa périphérie externe de plusieurs évidements (16), **en ce que** le corps de pompe (4), présente, en correspondance avec le nombre de ces évidements, plusieurs saillies de retenue (17) faisant saillie radialement par rapport à l'axe de rotation (18) de l'arbre de pompe (13) et venant en prise derrière les segments de bord ainsi formés (8a) de la plaque de coupe (8) entre ses évidements (16), et **en ce que** les segments de bord peuvent être serrés entre le corps de pompe et les saillies de retenue.

3. Pompe centrifuge à eaux usées selon la revendication 2, **caractérisée en ce que** les segments de bord (8a) de la plaque de coupe (8) sont munis respectivement d'une came de serrage (19) et **en ce que** les cames de serrage serrent la plaque de coupe (8) entre le corps de pompe (4) et les saillies de retenue (17).

4. Pompe centrifuge à eaux usées selon la revendication 3, **caractérisée en ce que** les cames de serrage (19) sur les segments de bord (8a) de la plaque de coupe (8) sont réalisées en forme de virgule ou de coin.

5. Pompe centrifuge à eaux usées selon l'une des revendications 1 à 4, **caractérisée en ce que** la plaque de coupe (8) est sécurisée en rotation au moyen d'une vis de blocage (22).

6. Pompe centrifuge à eaux usées selon la revendication 5, **caractérisée en ce que** la vis de blocage (22) est disposée dans l'une des saillies de retenue (17).

7. Pompe centrifuge à eaux usées selon la revendication 5 ou 6, **caractérisée en ce que** la vis de blocage (22) vient en prise dans un creusement de la plaque de coupe (8) ou en pénétrant à travers la plaque de coupe dans un creusement du corps de pompe (4).

8. Pompe centrifuge à eaux usées selon l'une des revendications 1 à 7, **caractérisée en ce que** les saillies de retenue (17) sont formées au niveau des pieds-supports (7) prévus au niveau du corps de pompe (4).

9. Pompe centrifuge à eaux usées selon l'une des revendications 1 à 8, **caractérisée en ce que** chaque segment de bord (8a) de la plaque de coupe (8) est muni d'un trou de montage (21).
